# DEMANDE DE BREVET EUROPEEN

(11) **EP 1 656 846 A1**
(43) Date de publication de la demande: **17.05.2006**
(21) Numéro de dépôt: 05368019.5
(22) Date de dépôt: 15.11.2005
(51) Int. Cl.: A44B 1/32

(54) **Bouton tournant**

(30) Priorité: 16.11.2004 FR 0412129
(71) Demandeur: Baldeschi, Paul, 06200 Nice (FR)
(72) Inventeur: Baldeschi, Paul, 06200 Nice (FR)

(57) **Abrégé**

Bouton qui n'utilise ni la boutonnière ni la pression mais un système de fermeture par rotation du bouton supérieur (8) entraînant un élément mâle (3) dans un élément femelle (2) et verrouillage par présence d'ergots, butée (2ter) et ressort (7) sans faire tourner le tissu (5bis) sur lequel il est fixé. Le dessus du bouton (9) est maintenu également par des ergots, il peut donc avoir des formes et des dimensions diverses. La décoration peut donc être interchangeable.

## Description

Le principe recherché est la création d'un bouton qui ne nécessite pas une boutonnière et qui soit plus puissant que la pression. Le principe est également que ce bouton est évolutif dans sa présentation pour pouvoir servir de support publicitaire ou d'expression de style. La présente invention concerne un dispositif de fermeture de vêtements ou autres, ayant pour caractéristique d'avoir un élément mâle et un élément femelle et que l'élément mâle puisse tourner sans faire tourner les tissus sur lequel il est posé.

La fermeture d'un vêtement se fait majoritairement par la couture d'un bouton et le perçage d'une boutonnière, de manière moins fréquente par la pose d'un bouton pression.

Le premier système nécessite une boutonnière qui bien souvent s'effiloche avec le temps, et sa pose demande beaucoup de travail manuel. Le deuxième système est beaucoup plus mécanique pour sa pose mais sa fiabilité et son efficacité comme bouton ne sont pas toujours vérifiées. Ce nouveau système de fermeture allie à la fois technicité dans sa conception, esthétique et efficacité et fiabilité dans son système de verrouillage.

Ce bouton se compose de 9 éléments distincts tout à fait réalisables par les moyens industriels actuels avec leur technicité.

La pièce n°1 sert de support à la pièce n°2 qui viendra s'ajuster dessus par encastrement pour enserrer les tissus n°1bis entre les deux pièces et elle servira de base sur son dessus, qui est plein, pour la pièce mâle n°3 qui prendra appuis dessus pour le système de verrouillage. Cette pièce comme les trois autres pièces n°2,5,6 ont une base horizontale élargie de manière à pouvoir bien maintenir les tissus qui se trouveront pincés entre elles, deux par deux (1-2 / 5-6 ).

La pièce n°2 est la pièce femelle du système qui est vide en son centre avec deux rebords sur l'intérieur 2bis, mais pas sur toute la circonférence de manière à pouvoir laisser le passage de la pièce mâle n°3. les deux petits rebords situés sur les côtés 2bis auront sur leur partie supérieure chacun un petit trou qui permettra aux deux petits ergots de la pièce n°3 de venir s'incérer pour verrouiller la pièce. Pour éviter que la pièce mâle ne tourne sur 360° chaque petit rebord horizontal aura lui-même un petit rebord vertical 2ter qui servira de butée.

La pièce n° 3 qui est la pièce mâle du système aura, en plein, la forme vide de la pièce n°2 avec sur son dessus deux petits ergots proéminents qui serviront au verrouillage du système lorsqu'ils viendront s'incérer dans les deux petits trous des lamelles 2bis horizontales de la pièce femelle n°2 et s'arrêtera dans son mouvement de rotation sous ces lamelles horizontales, sur les deux petites butées verticales 2ter situées sous ces dernières. La pièce n°3 est percée en forme carrée en son centre de manière à pouvoir accueillir par encastrement le pivot n°4.

La pièce n°4 est une pièce cylindrique sur sa partie centrale et carrée ou tout au moins non ronde sur ses extrémités, de manière à pouvoir assurer un mouvement efficace de rotation aux deux autres pièces situées à ses extrémités, à savoir les pièces n°3 et n°8.

La pièce n°5 sera la base le la partie supérieure du bouton et servira de support d'encastrement à la pièce n°6 et qui enserreront toutes deux la partie de tissus 5bis du rabat. Cette pièce est vide en son milieu pour pouvoir laisser passer la pièce mâle n°3. Comme la pièce n°1 sa base horizontale est plate et élargie de manière à bien tenir les tissus 5bis qu'elles enserrent avec la pièce n°6.

La pièce n° 6 toujours avec une base horizontale large sera haute et percée en son centre, du diamètre de la pièce n°4 de manière à lui servir de guide et de protection. Cette pièce viendra s'encastrer sur la pièce N°5 pour pincer les tissus 5bis et servir de support au bouton tournant constitué de la pièce n°8.

La pièce n°7 est un petit ressort un peu plus large que le diamètre de la pièce n°4 et qui l'entourera, situé entre le dessus de la pièce n°6 et le dessous de la pièce n°8. Il servira à pousser vers le haut la pièce n°8 ainsi que la pièce n°3 de manière à bien assurer le verrouillage des ergots de la pièce n°3 dans les petits trous prévus à cet effet sur les lamelles horizontales 2bis de la pièce n°2.

La pièce n°8 est la pièce tournante que l'on manipulera avec les doigts pour pouvoir réaliser la fermeture ou l'ouverture du système de verrouillage. De la forme d'une casserole à l'envers comme la pièce n°6 mais percée en son centre en une forme identique aux extrémités de la pièce n°4 qui viendra se fixer dessus par encastrement et assurer ainsi toute la transmission du mouvement à la pièce mâle n°3 désormais rattachée à la pièce n°8. Le rebord extérieur de la pièce n°8 pourra revêtir un aspect non lisse de manière à pouvoir éviter tout phénomène de glissement des doigts. Sur la surface pleine restante du dessus de la pièce, deux petits trous seront disposés de part et d'autre de manière à servir d'accroche aux deux ergots de la pièce n°9 qui viendra s'encastrer au-dessus.

La pièce n°9 est la pièce décorative du bouton car ce sera la partie supérieure visible, qui pourra avoir toutes les dimensions, formes et épaisseurs désirées. Elle pourra être constituée de tous matériaux plus ou moins précieux à souhait. Grâce à ses deux petits ergots situés sur le dessous, cette pièce deviendra interchangeable et donc vecteur de publicité pour les marques, expression pour les stylistes et créateurs. De même cela permettra à un même vêtement de pouvoir avoir plusieurs collections de boutons différents juste en changeant le dessus du bouton mécanique sans rien changer d'autre.

Ce dispositif de fermeture par assemblage et verrouillage d'un élément mâle avec un élément femelle s'adresse aussi bien à l'industrie textile du vêtement que de la mode en particulier, de même qu'aux industries de la maroquinerie, du bagage, de la chaussure, des fournitures de bureau, articles pour animaux.... Tout objet nécessitant une fermeture, solide, esthétique pratique... et servant en complément de support publicitaire L'industrie vestimentaire utilise majoritairement le bouton avec sa boutonnière. Pour sa réalisation, de nombreuses manipulations sont nécessaires. Les boutons vestimentaires ont quasiment toujours une forme ronde, pratiquement toujours fabriqués dans les même matériaux et peuvent difficilement servir de support d'expression graphique du fait de leur obligation d'êtres perforés en leur centre pour êtres cousus. L'autre système qui est celui du bouton pression, il est souvent défectueux au bout d'un certain temps d'utilisation et sa fermeture ne résiste pas efficacement aux tirages fréquents du vêtement.

## Revendications

1. Bouton, notamment pour fermeture de vêtements, **caractérisé en ce qu'**il comporte une pièce mâle (3) et une pièce femelle (2), qui sont verrouillées l'une par rapport à l'autre par deux ergots de la pièce mâle (3), qui viennent se loger dans deux cavités de la pièce femelle (2), prévues à cet effet ; la fermeture s'effectuant par un mouvement de rotation de la pièce mâle dans la pièce femelle.

2. Dispositif selon la revendication 1 **caractérisé en ce que** le mouvement de rotation est stoppé par une butée (2 ter) située dans la pièce femelle (2).

3. Dispositif selon l'une quelconque des revendications précédentes **caractérisé par** la présence d'un ressort (7) permettant d'assurer le bon maintien des ergots dans leur cavité respective.

4. Dispositif selon la revendication 1 **caractérisé en ce que** la pièce mâle (3) est de forme complémentaire à la pièce femelle (2).

5. Dispositif selon la revendication 1 **caractérisé par** un couple de pièces (1) et (2) et un couple de pièces (5) et (6), qui enserrent et maintiennent chacun leur morceau de tissu grâce à un encastrement des deux pièces de chaque couple cité précédemment.

6. Dispositif selon l'une quelconque des revendications précédentes **caractérisé par** la possibilité de rajouter un élément décoratif sur le bouton lui-même par le biais d'une pièce (9) qui sera maintenue sur une pièce (8) par des ergots.
